# EUROPÄISCHE PATENTSCHRIFT

(11) **EP 0 492 429 B1**
(45) Veröffentlichungstag und Bekanntmachung des Hinweises auf die Patenterteilung: **19.04.1995**
(21) Anmeldenummer: 91121764.4
(22) Anmeldetag: 19.12.1991
(51) Int. Cl.: G09F 3/20, G09F 23/00

(54) **Haltevorrichtung für Werbeträger**
Advertising support device
Dispositif de support d'affiches publicitoires

(30) Priorität: 20.12.1990 DE 9017186 U
(43) Veröffentlichungstag der Anmeldung: 01.07.1992
(73) Patentinhaber: Jünemann, Bernward, D-40476 Düsseldorf (DE)
(72) Erfinder: Jünemann, Bernward, D-40476 Düsseldorf (DE)
(74) Vertreter: Türk, Gille, Hrabal, Leifert

(56) Entgegenhaltungen:
- DE-U- 8 915 241
- US-A- 4 440 443

## Beschreibung

Die Erfindung betrifft eine Haltevorrichtung für Werbeträger mit den Merkmalen des Oberbegriffes des Patentanspruchs 1.

Es ist bekannt, Werbeträger bzw. Werbeflächen an Plakatwänden, die an Straßenseiten aufgestellt sein können, anzubringen, ferner in kleiner Ausführung an Haltestellen öffentlicher Verkehrsmittel, außerdem an Außenflächen von Autobussen, Straßenbahnen, Eisenbahnen und Taxis und schließlich auch in großen Innenräumen von Bahnen und Bussen. Mängel dieser bekannten Plakat-Werbeflächen sind, daß das direkte Umfeld des Betrachters enorm viele Ablenkungsmomente bietet, wodurch die Wirkung der jeweiligen Plakate bzw. Werbeträger deutlich herabgesetzt wird, da die Einwirkungsdauer dieser Werbeträger auf die Betrachter allenfalls flüchtig oder kurz ist. Im schlechtesten Falle ist wegen des Vorbeifahrens an Plakatwänden mit dem üblichen Tempo des Straßenverkehrs und wegen der Konzentration auf den Straßenverkehr die Einwirkung der Werbung vermindert. Auch bei ungeduldigem Warten auf öffentliche Verkehrsmittel an Haltestellen wird der Fahrgast die Werbung an der Haltestelle kaum aufnehmen. Schließlich läßt eine Zielgruppenbeschreibung bei bisher bekannten Plakatwerbeflächen kaum Spezifikationen zu.

Aus der DE-U-89 15 241 ist eine Haltevorrichtung für Werbeträger an einer Kraftfahrzeug-Kopfstütze bekannt, die im wesentlichen aus einem Grundelement aus flexiblem Material, insbesondere Klarsichtfolie, zwei mit dem Grundelement verbundenen und einander gegenüberliegenden Befestigungslaschen und einem rechteckigen, an drei Seiten auf das Grundelement aufgenähnten, aus flexibler Klarsichtfolie bestehenden Materialstück besteht. Das Materialstück bildet zusammen mit dem von einer Naht eingegrenzten Teil des Grundelementes eine Hülle zur Aufnahme eines Werbeplakates. Die zum Auswechseln des Plakates offene Seite der Hülle ist im montierten Zustand des Werbeträgers nach oben gerichtet. Eine erste Lasche der Haltevorrichtung wird um den gesamten, in Fahrtrichtung weisenden Teil der Kopfstütze herumgelegt und mit der kürzeren zweiten, zunächst herabhängenden Lasche verbunden. Die Laschen sind zum Zwecke des Zusammenfügens mit Klettverschlüssen versehen.

Dabei hat es sich gezeigt, daß zum Anbringen bzw. Abnehmen der Haltevorrichtung mehrere Handgriffe nötig sind und sich die Haltevorrichtung zudem nicht dazu eignet, an weiteren Teilen des Innenraums eines Kraftfahrzeuges, wie beispielsweise ein Armaturenbrett, angebracht zu werden.

Aufgabe der Erfindung ist es daher, eine Haltevorrichtung für Werbeträger zu schaffen, die schnell an einer Kopfstütze eines Kraftfahrzeugsitzes anbringbar und schnell von dieser abnehmbar ist und sich einer Vielzahl von Formen und Größen von Kopfstützen anpassen läßt. Ferner soll eine Haltevorrichtung geschaffen werden, die leicht und schnell an Armaturenbrettern von Kraftfahrzeugen angebracht werden kann.

Diese Aufgabe mit einer Haltevorrichtung für Werbeträger gelöst, welche die Merkmale des Patentanspruches 1 aufweist. Vorteilhafte Ausgestaltungen der Erfindung sind Gegenstand der Unteransprüche.

Durch die Erfindung werden Haltevorrichtungen für Werbeträger geschaffen, die an Kopfstützen und/oder Armaturenbrettern von Fahrzeugen, insbesondere öffentlichen Verkehrsmitteln wie Autobussen, Straßenbahnen, S-Bahnen, U-Bahnen und sonstigen Nahverkehrsmitteln einschließlich Taxis angebracht werden können, und zwar auch nachträglich, d.h. Vorrichtungen, bei denen sich der Werbeträger in unmittelbarer Blickrichtung eines Fahrgastes nahe vor ihm befindet, der für längere Zeit auf einem bestimmten Platz sitzt, so daß die Werbeaussage des Werbeträgers nicht nur kurzfristig oder flüchtig auf ihn einwirkt, sondern für eine längere Dauer. Somit bietet die Erfindung für Werbetreibende neue und damit wirkungsvollere Möglichkeiten, sich ihren Ansprechpartnern zu präsentieren.

Durch die Erfindung werden bisher nicht zu Werbezwecken genutzte, aber dennoch hierfür geeignete Flächen für Werbezwecke nutzbar gemacht. Dabei lassen sich diese für Werbeträger geeigneten Flächen auch nachträglich nutzbar machen, d.h. es lassen sich auch Verkehrsmittel wie öffentliche Verkehrsmittel nachträglich mit den erfindungsgemäßen Haltevorrichtungen für Werbeträger problemlos ausstatten, indem man diese Haltevorrichtungen beispielsweise an Kopfstützen und/oder Armaturenbrettern von derartigen Fahrzeugen anbringt, und zwar vorzugsweise lösbar, so daß sie gegebenenfalls auch ausgewechselt werden können.

Wie gesagt, kann die erfindungsgemäße Haltevorrichtung auch am Armaturenbrett oder einem sonstigen feststehenden Teil im Inneren eines Fahrzeuges angebracht werden, und zwar vorzugsweise ebenfalls lösbar.

In der Zeichnung sind zwei Ausführungsbeispiele der erfindungsgemäßen Haltevorrichtung für Werbeträger schematisch und schaubildlich dargestellt, und zwar zeigt,
- Fig. 1: eine Ausführungsform der Haltevorrichtung, die auf eine Kopf- oder Nackenstütze eines Fahrzeugsitzes aufgesteckt werden kann, und
- Fig. 2: eine andere Ausführungsform der Haltevorrichtung, welche mittels elastischer und/oder flexibler Bänder an einer Kopf- oder Nackenstütze eines Fahrzeugsitzes anzubringen ist.

Die in Fig. 1 dargestellte Haltevorrichtung für Werbeträger weist einen dreidimensionalen, auf eine nicht dargestellte Kopfstütze eines Fahrzeugsitzes stülpbaren Überzug 1 aus flexiblem Material, beispielsweise textilem Stoff oder Leder, auf, der an der Unterseite 9 offen ist und nahe der offenen Unterseite 9 einen Gummizug 4 enthält. Dieser Gummizug 4 kann beim Überstülpen des Überzuges 1 auf eine Kopfstütze geweitet werden und gewährleistet, daß der auf der Kopfstütze befindliche Überzug sich an die Konturen der Kopfstütze anpaßt und von der Kopfstütze nicht unerwünscht herabgezogen oder abgeschoben werden kann.

An der - in Fig. 1 gesehen - nach vorne weisenden Wand 10 des Überzuges 1 befindet sich eine Einstecktasche 2, deren zum Betrachter weisende Seite aus Klarsichtfolie 11 besteht. Während die Klarsichtfolie 11 an drei Seiten fest an der Wand 10 des Überzuges 1 angebracht ist, befindet sich an der Oberkante ein Reißverschluß 3, der wahlweise geöffnet werden kann, um nicht dargestellte Werbeträger in die Einstecktasche 2 hineinstecken bzw. aus derselben herausnehmen zu können.

Da sowohl der Überzug 1 als auch die Einstecktasche 2 aus flexiblem Material besteht, beispielsweise auch aus weichem Kunststoff oder aus Gummi, läßt sich diese Haltevorrichtung für Werbeträger auf die verschiedensten Kopfstützen aufsetzen, d.h. der Überzug 1 braucht nicht genau der äußeren Gestalt einer Kopfstütze angepaßt zu werden. Der eingearbeitete Gummizug 4 gewährleistet den Halt des Überzuges 1 auf der jeweiligen Kopfstütze.

Die in Fig. 2 dargestellte Haltevorrichtung für Werbeträger hat einen mehr oder weniger starren oder zumindest steifen Rahmen 5, beispielsweise nach Art eines Bilderrahmens, in den von oben ein plattenförmiger Schlitten 6 eingeschoben werden kann, welcher zum Anbringen von Werbeträgern dient. Dieser Schlitten 6 bildet zugleich die Rückwand des Rahmens 5. Dieser Rahmen 5 kann aus weichem Kunststoff, aus steifem Kunststoff, aus Gummi oder Aluminium bestehen, aber auch aus anderen für die Herstellung von Rahmen geeigneten Materialien.

An der Vorderseite des Rahmens 5 befindet sich eine Abdeckscheibe 8, die im Rahmen fest installiert ist und aus durchsichtigen Material, beispielsweise aus durchsichtigen Kunststoff, besteht.

An der Rückseite des Rahmens sind zwei schlaufenförmig ausgebildete elastische Bänder 7, beispielsweise aus Gummi, befestigt, die auf eine Kopfstütze eines Fahrzeugsitzes aufgespannt werden können, um die Haltevorrichtung an der gewünschten Stelle an der Rückseite der Kopfstütze zu installieren.

Alternativ können statt der beispielsweise aus Gummi bestehenden elastischen Bänder 7 an der Rückseite des Rahmens auch nicht dargestellte Saugnäpfe oder ähnliche Halter vorgesehen sein, um die Haltevorrichtung an einer Wand wie beispielsweise dem Armaturenbrett eines Kraftfahrzeuges lösbar anbringen zu können.

## Patentansprüche

1. Haltevorrichtung für Werbeträger, mit einem im Innenraum eines Fahrzeuges in Blickrichtung von Passagieren anzubringenden Halter, der mit einem Wechselrahmen zum lösbaren Einstecken von blatt-, bogen- und/oder plattenförmigen Werbeträgern ausgestattet ist, wobei der Wechselrahmen mit einer durchsichtigen folien- oder plattenförmigen Abdeckung aus einer weichen Kunststoffolie oder einer dünnen Kunststoffplatte und einer Einstecköffnung versehen ist,
**dadurch gekennzeichnet**,
a) daß der als Halter ausgebildete Wechselrahmen (5) einen relativ zu ihn verschiebbaren plattenförmigen Schlitten (6) enthält, wobei der Schlitten (6) die Rückwand des Wechselrahmens ist und wobei an der Rückseite des Rahmens (5) zwei schlaufenförmig ausgebildete, auf eine Kopfstütze eines Fahrzeugsitzes aufspannbare, elastische Bänder (7) angebracht sind, oder
b) daß der Halter aus einem dreidimensionalen, auf eine Kopfstütze eines Fahrzeugsitzes stülpbaren Überzug (1) besteht, der an einer Seite (10) den Wechselrahmen (2) aufweist und am unteren offenen Ende (9) mit einem Gummizug (4) versehen ist.

2. Haltevorrichtung für Werbeträger nach Anspruch 1, dadurch gekennzeichnet, daß an der Rückseite des Rahmens (5) ein oder mehrere Saugnäpfe angebracht sind.

3. Haltevorrichtung für Werbeträger nach Anspruch 1, dadurch gekennzeichnet, daß der Wechselrahmen (2) mit einem Verschluß wie einem Reißverschluß (3) versehen ist.

## Claims

1. Holding device for advertising media, with a holder which is to be mounted in the interior of a vehicle in the direction of viewing of passengers and which is equipped with an interchangeable frame for releasably inserting sheet-like and/or panel-like advertising media, wherein the interchangeable frame is provided with a transparent sheet-like or panel-like covering of a soft plastic sheet or a thin plastic panel and an insertion opening, characterised
a) in that the interchangeable frame (5) constructed as a holder contains a panel-like slide (6) which is slidable relative thereto, wherein the slide (6) is the rear wall of the interchangeable frame and wherein on the rear side of the frame (5) are mounted two elastic straps (7) of loop-like construction which can be mounted on a headrest of a vehicle seat, or
b) in that the holder consists of a three-dimensional cover (1) which can be fitted over a headrest of a vehicle seat and which on one side (10) comprises the interchangeable frame (2) and at the lower open end (9) is provided with a rubber draw-thread (4).

2. Holding device for advertising media according to claim 1, characterised in that on the rear side of the frame (5) are mounted one or more suction cups.

3. Holding device for advertising media according to claim 1, characterised in that the interchangeable frame (2) is provided with a fastener such as a slide fastener (3).

## Revendications

1. Dispositif de support d'affiches publicitaires, comportant un support à monter dans l'habitacle d'un véhicule, en direction du regard des passagers, équipé d'un cadre remplaçable permettant l'enfichage désolidarisable de supports publicitaires se présentant sous forme de feuillets, de feuilles et/ou de plaques, le cadre remplaçable étant pourvu d'un revêtement transparent en feuille ou en plaque, composé d'une feuille en matière synthétique souple ou d'une plaque en matière synthétique mince et d'une ouverture d'enfichage,
caractérisé en ce que
a) le cadre remplaçable (3) réalisé sous forme de support contient un chariot (6) sous forme de plaque, déplaçable par rapport à lui, le chariot (6) constituant la paroi arrière du cadre remplaçable et sur la face arrière du cadre (5) étant monté deux bandes (7) élastiques réalisées en boucles, pouvant être tendues sur un appui-tête de siège de véhicule, ou
b) en ce que le support est composé d'un revêtement (1) tridimensionnel, pouvant être enfilé sur un appui-tête de siège automobile et présentant sur une face (10) le cadre remplaçable (2) et étant pourvu à l'extrémité inférieure (9) ouverte d'un tendeur en caoutchouc (4).

2. Dispositif de support d'affiches publicitaires selon la revendication 1, caractérisé en ce qu'une ou plusieurs ventouses sont montées en face arrière du cadre (5).

3. Dispositif de support d'affiches publicitaires selon la revendication 1, caractérisé en ce que le cadre remplaçable (2) est pourvu d'une fermeture à glissière (3).
